# EUROPÄISCHE PATENTSCHRIFT

(11) **EP 4 308 856 B1**
(45) Veröffentlichungstag und Bekanntmachung des Hinweises auf die Patenterteilung: **29.10.2025**
(21) Anmeldenummer: 22716167.6
(22) Anmeldetag: 16.03.2022
(51) Int. Cl.: F24F 8/192, A62B 23/02, B03C 3/00

(54) **FILTEREINRICHTUNG ZUR LUFTREINIGUNG, INSBESONDERE ZUR UNSCHÄDLICHMACHUNG VON VIREN**
FILTER DEVICE FOR AIR PURIFICATION, IN PARTICULAR FOR MAKING VIRUSES INNOCUOUS
DISPOSITIF DE FILTRATION PERMETTANT DE PURIFIER L'AIR, NOTAMMENT DE RENDRE DES VIRUS INOFFENSIFS

(30) Priorität: 19.03.2021 DE 102021106813
(43) Veröffentlichungstag der Anmeldung: 24.01.2024
(73) Patentinhaber: Universität Kassel, 34125 Kassel (DE)
(72) Erfinder: GARCIA, Martin E., 34246 Vellmar (DE); ARBEITMAN, Claudia R., 34131 Kassel (DE); ROJAS, Pedro Pablo, 34131 Kassel (DE); OJEDA MAY, Pedro, 90187 Umea (SE)
(74) Vertreter: Walther Bayer Faber Patentanwälte PartGmbB
(86) Internationale Anmeldenummer: PCT/EP2022/056853
(87) Internationale Veröffentlichungsnummer: WO 2022/194948

(56) Entgegenhaltungen:
- GB-A- 2 029 259
- KR-A- 20150 115 589
- US-A- 5 376 168

## Beschreibung

Die Erfindung betrifft eine Filtereinrichtung zur Unschädlichmachung von Viren und Verfahren zum Betrieb ein solchen Filtereinrichtung, mit wenigstens einem flächig ausgebildeten, luftdurchlässigen Trägerkörper, der als Filterkörper für einen Raumluftfilter ausgebildet ist.

### STAND DER TECHNIK

Filtereinrichtungen sind bekannt für HEPA-Raumluftfilter, die geeignet sind, sehr kleine Schwebestoffe beispielsweise aus der Atemluft zu filtern. Eine Rückhaltung von Viren bieten Filtereinrichtungen basierend auf einem HEPA-System jedoch nicht, und HEPA-H14-Luftfilter beispielsweise erreichen eine Rückhaltung von Partikelkonglomeraten von 0.3µm bis - 0.5µm Größe. Viren sind allerdings ca. 0,1µm groß, wodurch sehr engmaschige Filterstoffe eingesetzt werden müssen, wodurch sich allerdings der Luftwiderstand bei einer Durchströmung von Luft durch den Filter erhöht. Für größere Filteranwendungen, beispielsweise zur Luftreinhaltung von Räumen in größeren Gebäuden, sind daher sehr großflächige Filtereinrichtungen erforderlich und durch insbesondere mehrere hintereinander angeordnete, durchströmte Trägerkörper erhöht sich der Luftwiderstand, wodurch große Filteranlagen einen hohen Energiebedarf für den Betrieb aufweisen.

In der Regel sind Filtereinrichtungen mit einem Aufbau mehrerer Filterlagen bekannt, die jedoch auf dem Prinzip beruhen, Schwebestoffe mechanisch zurückzuhalten, was jedoch bei Viren in der Filterluft nicht hinreichend funktioniert, um eine Infektion mit Viren zu verhindern. Insbesondere in der Atemluft sind Aerosole vorhanden, die Träger von Viren sind, und diese können durch rein mechanisch wirkende Filterlagen hindurchtreten, sodass konventionell wirkende, also insbesondere rein mechanisch wirkende Rückhaltefilter nicht davor schützen, dass Viren den Filter passieren.

In Raumluftfiltern sind HEPA Filteranlagen weit verbreitet, die bei der Filterung von Luft mit einer Filterwirkung gegen Viren besondere Maßnahmen erfordern, beispielsweise das regelmäßige Wechseln des Filtereinsatzes. Nachteilhafterweise bilden Filter, die nach dem Rückhalteprinzip arbeiten und auch noch sehr feine Partikel resorbieren sollen, einen vergrößerten Luftwiderstand, was zu einem erhöhten Energiebedarf führt, um eine bestimmte Menge an Luft zu reinigen.

Die Druckschrift US 5,376,168 A offenbart einen elektrostatischen Filter zur Integration in einen Staubsauger. Der Filter umfasst ein Paar von fadenförmigen Leitern, die voneinander isoliert sind und in einer im Wesentlichen parallelen Anordnung dicht benachbart vorliegen. Es ist eine Schaltung zum Anlegen einer elektrische Potentialdifferenz zwischen den beiden Leitern vorgesehen. Dieser Doppelfadenleiter ist vorzugsweise in einem relativ kleinen Volumen in einer gewundenen Konfiguration unter Bildung eines zufälliges Netz oder in einer regelmäßigeren Serpentinen-Konfiguration ausgerichtet.

### OFFENBARUNG DER ERFINDUNG

Die Aufgabe der Erfindung liegt in der verbesserten Ausführung einer Filtereinrichtung zur Unschädlichmachung von Viren, und die Filtereinrichtung soll als Filterkörper für einen Raumluftfilter ausgebildet und vorteilhaft zu betreiben sein.

Diese Aufgabe wird ausgehend von einer Filtereinrichtung zur Luftreinigung gemäß dem Oberbegriff des Anspruches 1, ausgehend von einem Verfahren nach Anspruch 12 und ausgehend von einem Modul nach Anspruch 14 mit den jeweils kennzeichnenden Merkmalen gelöst. Vorteilhafte Weiterbildungen der Erfindung sind in den abhängigen Ansprüchen angegeben.

Die Erfindung sieht zur Lösung der Aufgabe vor, dass mit Bezug auf die Filtereinrichtung auf dem flächigen Trägerkörper elektrische Leiter aufgebracht sind, zwischen denen ein elektrisches Potential anlegbar ist, und dass eine Spannungsquelle vorgesehen ist, wobei die elektrischen Leiter auf dem flächigen Trägerkörper an jeweils getrennten Polen der Spannungsquelle angebunden sind, wobei erfindungsgemäß die elektrischen Leiter derart zueinander angeordnet sind und die Spannungsquelle zum Anlegen einer derartigen elektrischen Spannung ausgebildet ist, dass zwischen den elektrischen Leitern ein elektrisches Feld mit einer Feldstärke im Bereich von 10⁶ V/m bis 10⁹ V/m erzeugbar ist.

Der Kerngedanke der Erfindung liegt in der Aufbringung topografisch definierter elektrischer Leiter auf einer Seitenfläche eines flächigen Trägerkörpers, der im Sinne der Erfindung lediglich flächig ausgebildet und luftdurchlässig sein muss, ansonsten kann der Trägerkörper jedes diese Eigenschaften erfüllendes Substrat sein, auch und insbesondere ein Gewebe oder ein Vlies. Die elektrischen Leiter können basierend auf ihrem Herstellungsprozess einen festen Abstand zueinander auf dem Trägerkörper einnehmen, sodass das elektrische Feld mit einer vorgegebenen Spannung pro Meter zwischen den Leitern verschiedener Polung in gleicher Weise definiert werden kann. Die elektrischen Leiter können dabei auch in den Trägerkörper eingearbeitet sein, beispielsweise als Einlagen oder als Bestandteil eines Gewebes oder Gewirkes, oder die elektrischen Leiter bilden den Trägerkörper selbst, sofern diese als Struktur formstabil ausgebildet sind und einen mit Luft durchströmbares Flächengebilde bilden können.

Der Raumluftfilter im Sinne der Erfindung ist vorzugsweise ein stationärer Filter mit oder ohne eigenen Propeller, der vorzugsweise gebäudefest, aber auch in mobilen Geräten einsetzbar ist, die einen Luftdurchsatz erzeugen können, beispielsweise ein Staubsauger oder ein mobiles Klimagerät.

Das elektrische Feld, das bei Aufbringung einer elektrischen Spannung zwischen den beiden elektrischen Leitungen gebildet wird, ist abhängig von dem räumlichen Abstand der elektrischen Leiter verschiedener Polung zueinander, und bei einer Mindest-Formstabilität des flächigen Trägerkörpers kann der Abstand zwischen den elektrischen Leitern unterschiedlicher Polung mittels der Aufbringung der Leiter so definiert werden, dass auch das resultierende elektrische Feld zwischen den elektrischen Leitern definiert eingestellt werden kann, erfindungsgemäß 10⁶ bis 10⁹ V/m.

Dabei besteht vorteilhafterweise die Möglichkeit, die elektrischen Leiter im Wesentlichen vollflächig und insbesondere vollflächig über dem elektrischen Trägerkörper beispielsweise zeilenförmig oder netzartig aufzubringen, und wenn der flächige Trägerkörper einen wesentlichen Bestandteil der Filtereinrichtung bildet, und die Filterluft durch den Trägerkörper hindurch gedrückt oder hindurchgesogen wird und Viren mit führt, muss die Luft den räumlichen Spalt zwischen den elektrischen Leitern passieren, sodass durch diesen Spalt auch die Viren hindurch treten müssen. Durch das anlegbare elektrische Potenzial werden die Viren dabei dem elektrischen Feld ausgesetzt und unschädlich gemacht, insbesondere indem die Oberfläche der Viren beschädigt wird.

Molekulardynamiksimulationen lassen vermuten, dass sogenannte Spike-Proteine zum Beispiel des SARS-COV-2 Virus durch die Einwirkung eines elektrischen Feldes geschädigt werden können, was dazu führen kann, dass der Virus nicht mehr in eine organische Zelle eindringen oder an dieser andocken kann, sodass der Replikationsprozess des Virus erst gar nicht in Gang kommen kann. Folglich ist die vordergründige die Viren zerstörende Wirkung des elektrischen Potenzials zwischen den elektrischen Leitern eine Wechselwirkung mit den Spike-Proteinen der Viren bzw. deren Oberfläche, die strukturell so angegriffen wird, dass der Virus damit unschädlich gemacht werden kann, insbesondere indem das Virus nach der Einwirkung des elektrischen Feldes nicht mehr an die Rezeptoren der organischen Zelle andocken kann.

Die Wechselwirkung zwischen dem elektrischen Feld und den Spike-Proteinen des Virus kann sich dabei so auf den Virus auswirken, dass das bloße Vorhandensein des elektrischen Potenzials hinreichend ist, um das Virus nachhaltig zu schädigen, und dieses kann sich nicht mehr an dem ACE2-Rezeptor oder an anderen Rezeptoren im Falle anderer ähnlich wirkender Viren, wie Influenza oder Sars-Cov1, einer zu befallenden Zelle anbinden. Im generellen Sinne der Erfindung ist es eine weitere Erkenntnis, dass zwischen den elektrischen Leitern kein Plasma erzeugt werden muss, um auf Viren einzuwirken. Insofern entstehen auch kein Ozon, keine hoch energetischen Strahlen und keine Ionen, was einen weiteren Vorteil bedeutet.

Es kann folglich hinreichend sein, dass das Virus bereits bei einer Einwirkung eines elektrischen Feldes über Mikrosekunden irreversible Konformitätsänderungen erfährt, die das Spike-Protein des Virus strukturell so schädigt, dass der vorstehend beschriebene Effekt erzeugt wird. Die Viren können dabei in der Luft verbleiben, d.h. ohne mechanisch aus der Luft herausgefiltert zu werden, und die Viren sind anschließend als inaktiv anzusehen, sodass diese gefahrlos eingeatmet werden können. Dabei kann es sogar zu einem Immunresponse ohne eine Infektion eines Menschen oder Tieres kommen, ähnlich der oder angelehnt an die Wirkung einer Impfung.

Gemäß einer vorteilhaften Ausführungsform sind die elektrischen Leiter als elektrische Drähte ausgebildet und/oder es ist vorgesehen, dass die elektrischen Leiter mit elektrisch nicht leitenden Fäden, insbesondere Polymerfäden, verwoben, verstrickt oder auf sonstige Weise zu einem Flächengebilde verbunden oder verwirkt sind und/oder dass die elektrischen Leiter einen runden, flachen, eckigen, ovalen oder mehreckigen Querschnitt aufweisen. Die elektrischen Leiter können auf dem flächigen Trägerkörper mechanisch aufgebracht sein, insbesondere an diesen angebunden werden, oder die elektrischen Drähte werden in einem Abscheideprozess oder auf sonstige Weise auf eine Oberfläche des Trägerkörpers aufgebracht, beispielsweise galvanisch.

Da der flächige Trägerkörper luftdurchlässig ist, kann die zu reinigende Luft den Trägerkörper durchströmen, wobei die Luft folglich auch die Zwischenräume der elektrischen Leiter durchströmt, zwischen denen das elektrische Feld vorherrscht. So kann der Trägerkörper mit den elektrischen Leitern sehr dünn und/oder großmaschig und/oder fein ausgeführt werden, sodass der resultierende Luftwiderstand bei einer Durchströmung der Trägerkörpers mit der zu reinigenden Luft sehr gering wird, was den Energiebedarf bei der Luftreinigung deutlich reduziert.

Die elektrischen Leiter weisen vorteilhafterweise einen Abstand von 1µm bis 1cm und/oder von 1µm bis 1mm und/oder von 2,5µm bis 100µm und/oder von 5µm bis 20µm und/oder von 8µm bis 12µm auf. Es kann ein Abstand zwischen den elektrischen Drähten von 10 µm genügen, wenn eine Spannung von einem Volt angelegt wird, da damit bereits ein elektrisches Feld durch die elektrische Ladung in der Größenordnung von 10⁶ V/m erzeugt wird. Die Dicke der Drähte im angegebenen Bereich kann daher mit wenigen µm bereits den vorbeschriebenen Effekt erreichen, wobei bei größeren insbesondere stationären Raumfiltern auch deutlich höhere Spannungen von bis zu 10kV Verwendung finden können.

Die Filtereinrichtung weist erfindungsgemäß eine Spannungsquelle auf, wobei die elektrischen Leiter, zwischen denen das elektrische Potential aufbringbar ist, auf dem flächigen Trägerkörper an jeweils getrennten Polen der Spannungsquelle angebunden sind. Die elektrische Spannung kann für das elektrische Potenzial zwischen den elektrischen Leitern durch eine externe Spannungsversorgung eingerichtet sein, beispielsweise mittels eines Netzanschlusses mit Netzteil.

Zur Vereinfachung des Herstellungsprozesses, insbesondere zur Vergrößerung der ohnehin mikroskopischen Abmessungen der elektrischen Drähte, können insofern auch höhere Spannungen angelegt werden, was die möglichen Abstände und Abmessungen der elektrischen Leiter auch größer werden lässt, etwa für größere in Gebäuden fest installierte Raumluftfilter. Die Filtereinrichtung kann hierfür eine Spannungsquelle aufweisen, die beispielsweise eine Spannung von 0,1 Volt bis 10.000 Volt und/oder von 1 Volt bis 1.000 Volt und/oder von 10 Volt bis 100 Volt bereitstellt. Die Spannungsquelle ist hierfür als Gleichspannungsquelle oder vorzugsweise als Wechselspannungsquelle ausgebildet.

Im Rahmen der Erfindung können die elektrischen Leiter auf dem flächigen Trägerkörper eine beliebige Topografie aufweisen, vorteilhafterweise überkreuzen sich die elektrischen Leiter verschiedenen Potenzials jedoch nicht, wobei es technisch dennoch möglich wäre, eine Gitterstruktur, insbesondere eine Matrixstruktur, vorzusehen, vorausgesetzt, die elektrischen Leiter verschiedenen Potenzials können gegeneinander isoliert werden, etwa wenn diese eine elektrisch nicht leitende Beschichtung aufweisen. Vorteilhafterweise ist dabei aber vorgesehen, die elektrischen Leiter, zwischen denen das elektrische Potenzial aufbringbar ist, auf dem flächigen Trägerkörper parallel zueinander und damit insbesondere zeilenförmig zueinander verlaufend aufzubringen.

Kreuzen sich also die elektrischen Leiter, so können diese mir einer elektrisch nicht leidenden Beschichtung versehen sein, oder die elektrischen Leiter sind mit elektrisch nicht leidenden Fäden so verwoben, beispielsweise mit Polymerfäden oder Polymerfasern, dass diese sich nicht berühren und das Potential aufrecht erhalten bleiben kann.

Da für die Ausnutzung der Einwirkung des elektrischen Potenzials auf die Viren im Wesentlichen kein oder jedenfalls ein nicht nennenswerter Strom fließt und kein Plasma erzeugt wird, ist die einfache Bereitstellung eines elektrischen Potenzials auch aus einer am Trägerkörper angebrachten sehr kleinen Spannungsquelle hinreichend. Die Spannungsquelle kann ein Netzanschluss, eine Batterie oder ein Akkumulator sein, insbesondere besteht aber auch die Möglichkeit, die Spannungsquelle als Kondensator auszuführen, der mit einer externen Einrichtung, beispielsweise in regelmäßigen Zeitabständen aufgeladen wird, etwa mittels einer Solarzelle, die ebenfalls Teil des Raumluftfilters sein kann.

Die elektrischen Leiter sind dabei so mit der Spannungsquelle verbunden, dass zueinander benachbarte Leiter eine gegenteilige Polung aufweisen. So können bei einer Zeilen- oder Gitterstruktur der Leiter hunderte oder gar tausende Leiter nebeneinander angeordnet sein und die Polung wechselt sich zwischen benachbarten Leitern stets ab.

Gemäß einer vorteilhaften Weiterbildung der erfindungsgemäßen Filtereinrichtung ist vor und/oder hinter dem flächigen Trägerkörper wenigstens ein luftdurchlässiger, sich flächig erstreckender Schutzkörper aufgebracht. Vorteilhafterweise ist wenigstens auf der Seite des flächigen Trägerkörpers ein Schutzkörper aufgebracht, auf dem die elektrischen Leiter auf der Oberfläche des flächigen Trägerkörpers angeordnet sind.

Der Trägerkörper und/oder der wenigstens eine Schutzkörper sind aus einem Textil oder auch einem Faservlies ausgebildet, wobei auch andere Materialien, insbesondere Substrate mit luftdurchlässiger Eigenschaft, Anwendung finden können. Der Trägerkörper und der Schutzkörper können überdies auch aus biologisch abbaubaren Materialien bestehen, was den Austausch und/oder die Entsorgung umweltverträglich macht, insbesondere im Gegensatz zu herkömmlichen Raumluftfiltern mit HEPA-Filterelementen, wobei die zumeist sehr dünnen elektrischen Leiter bei einer natürlichen Entsorgung, beispielsweise einer Kompostierung, unproblematisch sind.

Ein weiterer Vorteil der erfindungsgemäßen Filtertechnik ist der geringere Luftwiderstand, um die zu reinigende Luft durch die Filtereinrichtung zu drücken, da der Trägerkörper mit den elektrischen Leitern und gegebenenfalls zumindest einem weiteren flächigen Schutzkörper bei gleichem Luftdurchsatz einen deutlich geringeren Luftwiderstand aufweisen können als etwa rein mechanisch wirkender Rückhaltefilter wie HEPA-Filterelemente. Bei einem Raumluftfilter kann damit der Energieaufwand zum Betrieb und damit zur Luftreinigung erheblich gesenkt werden. Die erfindungsgemäßen Filterelemente können im Format an vorhandene herkömmliche Filter, z.B. HEPA-Filter, angepasst werden, sodass damit die Austauschbarkeit von herkömmlichen HEPA-Filtern durch die erfindungsgemäßen Filter ohne Kostenaufwand möglich ist, insbesondere wenn eine Spannungsquelle im Filterelement bereits integriert ist und dieser autark arbeiten kann.

Auch ist es denkbar, dass die Filtereinrichtung so ausgeführt ist, dass diese in eine Halterung oder eine entsprechende Aufnahme im Raumluftfilter eingesteckt werden kann, sodass mit dem Einstecken zugleich die elektrischen Leiter mit der Spannungsquelle verbunden werden, ähnlich dem Prinzip einer elektrischen Leiterkarte.

Der wenigstens eine flächige Schutzkörper ist dabei ganzflächig auf dem Trägerkörper aufgebracht, und der Trägerkörper und der wenigstens eine Schutzkörper sind miteinander verbunden und liegen vorzugsweise aufeinander auf. Ein besonderer Aufbau wird mit einem ersten Schutzkörper auf der ersten und einem zweiten Schutzkörper auf der zweiten Sete des Trägerkörpers erreicht, sodass diese drei Lagen aufeinander liegen und ein einzelnes Filtersubstrat bilden.

Die Struktur der elektrischen Leiter ist vorzugsweise zeilenförmig oder gitterförmig ausgebildet, beispielsweise indem alle elektrischen Leiter im Wesentlichen horizontal oder vertikal verlaufen, und wobei zusätzliche elektrische Leiter vorgesehen sein können, die eine Verbindung der elektrischen Leiter mit dem definierten Abstand zueinander zur Spannungsquelle bilden. So kann eine Leiterstruktur aufgebaut werden, die kammartig ineinandergreift und auf gegenüberliegenden Seiten an den Polen der Spannungsquelle angeschlossen wird.

Als besonders vorteilhaft hat sich herausgestellt, Filtereinrichtungen mit einem Sandwichaufbau herzustellen, sodass der flächige Trägerkörper auf beiden Seiten einen Schutzkörper aufweist, und der flächige Trägerkörper ist mit den elektrischen Leitern zwischen den flächigen Schutzkörpern so aufgenommen, dass diese vor äußeren Einwirkungen geschützt sind.

Dabei ist es auch vorteilhaft, wenn der luftdurchlässige, flächige Trägerkörper und die flächigen Schutzkörper waschbar sind, und insbesondere so miteinander verbunden sind, dass eine Naßreinigung der Filtereinrichtung den Sandwichaufbau mit den elektrischen Leitern nicht schädigt.

Zur möglichst kostenminimalen Herstellung der parallel zueinander verlaufenden metallischen Drähte könnte man diese als ein Gewebe oder ein Textil bereitstellen, sodass diese horizontal oder vertikal verlaufen und mit z.B. Polymerdrähten verwoben sind, die entsprechend senkrecht zu den metallischen Drähten verlaufen, etwa als Kette und Schuss. So entsteht ein kariertes Muster, bei dem parallele Metalldrähte durch die auch parallelen, aber senkrecht zu den Metalldrähten verlaufenden nicht elektrisch leidenden Polymerdrähten gehalten werden. Man kann so aus einem Bahnmaterial zum Beispiel die Filter mit einer geforderten Länge und Breite schneiden. Danach kann eine z.B. Kamm-Maschine die Hälfte der metallischen Drähte auf dem einen Rand und die andere abwechselnd dazwischen liegende Hälfte der Drähte auf dem anderen Rand hochheben, damit kleine Beulen entstehen. Die "Beulen" an jedem Rand werden durch einen weiteren Metalldraht verbunden, etwa durch ein Löten. So entsteht der Filter gemäß der Erfindung. Diese Methode wäre mit vorhandenen industriellen Kapazitäten implementierbar.

Der flächige Trägerkörper und/oder der wenigstens eine flächige Schutzkörper kann in einem Filtergehäuse angeordnet werden, wobei die elektrischen Leiter gitterförmig ausgebildet oder angeordnet sind und sich über zumindest einem Teil des flächigen Trägerkörpers oder im Wesentlichen über dem gesamten flächigen Trägerkörper und/oder dem flächigen Schutzkörper erstrecken, jedenfalls in dem Bereich, in dem der Trägerkörper bzw. der Schutzkörper mit der zu reinigenden Luft durchströmt wird.

Die Spannungsquelle kann ein Vorschaltgerät aufweisen, mit dem die Spannung an den elektrischen Leitern getaktet oder gepulst wird. Sind mehrere Trägerkörper mit jeweiligen elektrischen Leitern hintereinander im Raumluftfilter angeordnet, die nacheinander mit Luft durchströmt werden, können diese gleichzeitig bestromt werden oder die Bestromung und damit das Anlegen des elektrischen Potentials erfolgt getaktet und insbesondere nacheinander, sodass Viren in der zu reinigenden Luft mehrfach dem elektrischen Potential ausgesetzt sind oder dass die elektrischen Leiter auf den hintereinander liegenden Trägerkörpern nacheinander bestromt werden, sodass die Viren beim Passieren der Trägerkörper wenigstens einmal ein elektrisches Feld durchlaufen und erfindungsgemäß durch dieses manipuliert werden. Die Pulse können so aufgebracht werden, dass sich die Pulse mit einem stationären Potential überlagern, sodass die Viren immer unter der Wirkung eines Feldes die elektrischen Leiter passieren. Kurze Pulse von < 1 Mikrosekunde können allerdings viel höhere Felder erzeugen, etwa 10⁸ V/m oder höher, sodass mit einer Pulsüberlagerung eine noch weiter verbesserte Manipulation der Viren erreichbar ist.

Auch wäre es denkbar, dass ein Trägerkörper bereitgestellt wird, der von beiden Seiten mit einem flächigen metallischen Leiter beschichtet wird, und die metallische Beschichtung bildet auf jeder Seite einen elektrischen Leiter. Der Trägerkörper, beispielsweise ausgebildet als eine Folie oder dergleichen, wird gemeinsam mit den beiden metallischen Leiterschichtungen zum Beispiel mit einem gepulsten Laser mit einer Perforation versehen, durch die die Filterluft hindurchtreten kann, wobei das elektrische Potential zwischen den elektrischen Leitern in Form der metallischen Leiterschichtungen angelegt werden kann, sodass dann, wenn Viren durch die Löcher der Perforation hindurchtreten, diese durch das elektrische Potential zwischen den metallischen Leiterschichten zielführend geschädigt werden.

Die Aufgabe der Erfindung wird ferner gelöst mittels einem Verfahren zum Betrieb einer Filtereinrichtung zur Unschädlichmachung von Viren gemäß obenstehender Beschreibung, mit wenigstens einem flächig ausgebildeten, luftdurchlässigen Trägerkörper, der als Filterkörper für einen Raumluftfilter ausgebildet ist, wobei das Verfahren wenigstens die folgenden Schritte aufweist: Anlegen einer derartigen elektrischen Spannung mittels der Spannungsquelle, dass zwischen den elektrischen Leitern ein elektrisches Feld mit einer Feldstärke im Bereich von 10⁶ V/m bis 10⁹ V/m erzeugt wird, Durchströmen des Trägerkörpers und damit von Zwischenräumen zwischen den elektrischen Leitern mit einem Luftstrom, Einwirken des elektrischen Potentials auf Viren, die mit dem Luftstrom zwischen den elektrischen Leitern hindurchbewegt werden. Die Schritte des Anlegens des elektrischen Potentials und des Durchströmens des Trägerkörpers und damit von Zwischenräumen zwischen den elektrischen Leitern mit einem Luftstrom, sowie das Einwirken des elektrischen Potentials auf Viren, die mit dem Luftstrom zwischen den elektrischen Leitern hindurchbewegt werden, können kontinuierlich ausgeführt werden. Insbesondere kann der Raumluftfilter als stationärer Raumluftfilter in einem Raum positioniert werden, als Festinstallation in einem Gebäude oder aber auch in einem Fahrzeug, in einem Elektrogerät wie ein Staubsauger und dergleichen oder beispielsweise auch in einem stationären oder mobilen Klimagerät.

Mit dem Einwirken des elektrischen Potentials zwischen den elektrischen Leitern auf die Viren wird eine Wechselwirkung der elektrischen Spannung auf eine Außenstruktur der Viren ausgelöst, insbesondere derart, dass die Spike-Proteine der Viren durch die Einwirkung des elektrischen Potentials zwischen den elektrischen Leitern manipuliert werden, und sodass eine anschließende Verbindung der Viren mit menschlichen oder tierischen Zellen verhindert wird.

So ist es im Rahmen der Erfindung auch denkbar, dass ein Modul mit einer erfindungsgemäßen Filtereinrichtung zur Ausführung eines Verfahrens bereitgestellt wird, das ausgebildet ist zur nachträglichen oder austauschweisen Anordnung in einem Raumluftfilter, insbesondere stationären Raumluftfilter. So kann das Modul beispielsweise die Form und Größe konventioneller Filtermatten aufweisen, die dann einfach gegen die erfindungsgemäße Filtereinrichtung ausgetauscht werden können.

Weiterhin richtet sich die Erfindung auf einen Raumluftfilter mit wenigstens einer oder mehreren Filtereinrichtungen, die gemäß obenstehender Beschreibung ausgebildet sind. Insbesondere richtet sich die Erfindung auf einen Raumluftfilter mit wenigstens einer oder mehreren Filtereinrichtungen zur Unschädlichmachung von Viren, mit wenigstens einem flächig ausgebildeten, luftdurchlässigen Trägerkörper der als Filterkörper ausgebildet ist und den filteraktiven Teil des Raumluftfilters bildet, wobei auf dem flächigen Trägerkörper elektrische Leiter aufgebracht sind, zwischen denen ein elektrisches Potential anlegbar ist. Die weiteren Merkmale und Vorteile, die obenstehend in Zusammenhang mit der Filtereinrichtung beschrieben sind, finden auf den erfindungsgemäßen Raumluftfilter ebenfalls Anwendung.

### BEVORZUGTE AUSFÜHRUNGSBEISPIELE DER ERFINDUNG

Weitere, die Erfindung verbessernde Maßnahmen werden nachstehend gemeinsam mit der Beschreibung bevorzugter Ausführungsbeispiele der Erfindung anhand der Figuren näher dargestellt. Es zeigt:
- Figur 1: eine schematische Ansicht einer als Raumluftfilter ausgeführten Filtereinrichtung gemäß der Erfindung mit einem Trägerkörper und mit auf diesem aufgebrachten elektrischen Leitern,
- Figur 2: ein Ausführungsbeispiel der Filtereinrichtung gemäß der vorliegenden Erfindung in einer perspektivischen Ansicht,
- Figur 3: ein Ausführungsbeispiel der Filtereinrichtung gemäß der vorliegenden Erfindung als Filterkörper in einem Raumluftfilter,
- Figur 4: ein weiteres mögliches Ausführungsbeispiel zur Anordnung der elektrischen Leiter auf dem Trägerkörper und
- Figur 5: ein weiteres mögliches Ausführungsbeispiel zur Bildung der elektrischen Leiter auf einem Trägerkörper.

Figur 1 zeigt eine schematische Darstellung der Filtereinrichtung 1 zur Luftreinigung, die als wesentlichen Bestandteil einen flächigen Trägerkörper 10 aufweist, der beispielhaft eine rechteckige Form besitzt, sodass der flächige Trägerkörper 10 als Raumluftfilter 13 eingesetzt werden kann.

Auf dem flächigen Trägerkörper 10 sind beispielhaft auf der sichtbaren Seite elektrische Leiter 14 und 15 aufgebracht, die jeweils mit den Anschlusspolen einer Spannungsquelle 16 verbunden sind. Die elektrischen Leiter 14 und 15 weisen durch den jeweiligen Polanschluss an die Spannungsquelle 16 ein elektrisches Potenzial zueinander auf, das beispielsweise mittels einer Spannung von 0,1 Volt bis 10.000 Volt reichen kann, abhängig davon, wie groß die Filtereinrichtung 1 ist und wie groß der Abstand der elektrischen Leiter 14, 15 mit unterschiedlichem elektrischen Potential zueinander ist.

Die Struktur der elektrischen Leiter 14 und 15 zueinander ist zeilenförmig ausgebildet, wobei die elektrischen Leiter 14 auf der linken Seite miteinander verbunden und an dem Pluspol der Spannungsquelle 16 angebracht sind und die elektrischen Leiter 15 auf der rechten Seite miteinander verbunden sind und an dem Minuspol der Spannungsquelle 16 angebracht sind.

Die elektrischen Leiter 15 verlaufen in den Zwischenräumen zwischen den elektrischen Leitern 14 und anders herum verlaufen die elektrischen Leiter 14 in den Zwischenräumen zwischen den elektrischen Leitern 15, also wechselweise, und die jeweiligen elektrischen Leiter 14 und 15 sind über jeweils einen Sammelleiter mit dem Pluspol bzw. Minuspol der Spannungsquelle 16 verbunden. Der Abstand zwischen den elektrischen Leitern 14 und 15 kann beispielsweise 1 µm bis 100 µm betragen, vorzugsweise etwa 10 µm. Das Ausführungsbeispiel gemäß Figur 1 ist dabei lediglich schematisch dargestellt, und die elektrischen Leiter 14 und 15 bedecken im Wesentlichen vollflächig den flächigen Trägerkörper 10 und weisen eine insgesamt sehr flächige, dichte Struktur zueinander auf, die nur zwecks grafischer Darstellung deutlich vergrößert und minimiert dargestellt ist.

Der Raumluftfilter 13 kann auch mehrere Trägerkörper 10 aufweisen, die nacheinander mit der zu reinigenden Luft durchströmt werden.

Figur 2 zeigt die Filtereinrichtung 1 in einem perspektivischen, auseinandergezogenen Aufbau mit einem mittig zwischen zwei flächigen Schutzkörpern 17 und 18 angeordneten flächigen Trägerkörper 10. Auf dem flächigen Trägerkörper 10 sind die elektrischen Leiter 14 und 15 zeilenförmig ausgebildet dargestellt und die elektrischen Leiter 14 und 15 sind auf der Seite des flächigen Trägerkörpers 10 aufgebracht, auf der der flächige Schutzkörper 17 angeordnet wird. Im einsatzbereiten Zustand der Filtereinrichtung 1 sind die flächigen Schutzkörper 17 und 18 mit dem flächigen Trägerkörper 10 unmittelbar verbunden, sodass sich sämtliche flächigen Körper 10, 17 und 18 vollflächig aufeinander befinden.

In nicht näher dargestellter Weise sind die elektrischen Leiter 14 und 15 mit der Spannungsquelle 16 verbunden, und die Spannungsquelle 16 kann mit einem Vorschaltgerät 21 ausgebildet sein, mit dem die Spannung an den elektrischen Leitern 14 und 15 beispielsweise moduliert, getaktet oder gepulst werden kann oder die Spannung wird gegenüber der Spannung der Spannungsquelle 16 hochgesetzt, beispielsweise elektronisch hochtransformiert.

Figur 3 zeigt die Filtereinrichtung 1 als Bestandteil eines Raumluftfilters 13, über den die Filtereinrichtung 1 beispielsweise horizontal mit zu reinigender Luft durchströmt werden kann, wie mit den Pfeilen angedeutet. Dargestellt ist die Filtereinrichtung 1 mit dem flächigen Trägerkörper 10 und mit den aufgebrachten elektrischen Leitern 14, 15, wobei auf die Oberflächen des flächigen Trägerkörpers 10 die Schutzkörper 17 und 18 seitlich aufgebracht werden. Der Raumluftfilter 13 weist ein Gehäuse 11 auf, in dem der Filterkörper 12 aufgenommen ist, umfassend den Trägerkörper 10 mit den aufgebrachten elektrischen Leitern 14, 15 und mit den Schutzkörpern 17 und 18. Die Filtereinrichtung 1 ist damit als filterakiver Einsatz eines Raumluftfilters 13 ausgebildet bzw. bildet den Raumluftfilter 13 selbst. Die Darstellung zeigt dabei den Trägerköper 10 mit den elektrischen Leitern 14, 15 als Filterkörper 12, der in vereinzelter Form innerhalb des Gehäuses 11 aufgenommen ist.

Wird der Raumluftfilter gemäß der Bildebene horizontal durchströmt, so werden zunächst der flächige Schutzkörper 17 und anschließend der flächige Trägerkörper 10 durchströmt, sodass anschließend der flächige Schutzkörper 18 durchströmt wird. Die die Filtereinrichtung 1 durchströmende Luft wird in den Zwischenräumen zwischen den elektrischen Leitern 14 und 15 hindurchgedrückt, und liegt eine elektrische Spannung zwischen den elektrischen Leitern 14 und 15 an, so kann eine Wechselwirkung des damit erzeugten elektrischen Potenzials mit den Viren in der durchströmenden Luft erzeugt werden, um diese durch die Wechselwirkung unschädlich zu machen. In Durchströmrichtung weist das Gehäuse 11 in dieses eingebrachte Filtereinsätze auf, die beispielsweise als Gewebefilter ausgeführt sind.

Figur 4 zeigt ein mögliches Ausführungsbeispiel eines Trägerkörpers 10 mit einem Gewebe, das beispielsweise hergestellt wird nach der Art von Kette und Schuss, wobei die Schussfäden die elektrischen Leiter 14, 15 bilden, während die Kettfäden nicht leitend sind, beispielsweise indem diese aus einem Polymerdraht hergestellt werden, während die elektrischen Leiter 14, 15 mittels metallischer Drähte gebildet sind. Die Kettfäden und die Schussfäden können als Gewebe bereitgestellt werden, wobei vor oder nach Aufbringung des Gewebes auf den Trägerkörper 10 jeder zweite elektrische Leiter 14 beispielsweise mit dem Pluspol verbunden wird und die dazwischen liegenden elektrischen Leiter 15 mit dem Minuspol verbunden werden. Das Gewebe kann dabei beispielsweise angepasst an das Format des Trägerkörpers 10 aus einer Gewebebahn ausgestanzt werden.

Figur 5 stellt ein weiteres mögliches Ausführungsbeispiel eines Trägerkörpers 10 dar, der von beiden Seiten mit einem flächigen metallischen Leiter beschichtet ist, die die elektrischen Leiter 14 und 15 bilden. Der Trägerkörper 10, beispielsweise ausgebildet als eine Folie oder dergleichen, wird gemeinsam mit den beiden metallischen Leiterschichtungen zum Beispiel mit einem gepulsten Laser mit einer Perforation 22 versehen, durch die die Filterluft hindurchtreten kann, wobei das elektrische Potential zwischen den elektrischen Leitern 14 und 15 in Form der metallischen Leiterschichtungen anlegbar ist, sodass dann, wenn Viren durch die Löcher der Perforation hindurchtreten, diese durch das elektrische Potential zwischen den metallischen Leiterschichten zielführend geschädigt werden.

Die Erfindung beschränkt sich in ihrer Ausführung nicht auf das vorstehend angegebene bevorzugte Ausführungsbeispiel. Vielmehr ist eine Anzahl von Varianten denkbar, welche von der dargestellten Lösung auch bei grundsätzlich anders gearteten Ausführungen Gebrauch macht, wobei die Erfindung durch die beiliegenden Ansprüche definiert wird.

Sämtliche aus den Ansprüchen, der Beschreibung oder den Zeichnungen hervorgehenden Merkmale und/oder Vorteile, einschließlich konstruktiver Einzelheiten oder räumlicher Anordnungen, können sowohl für sich als auch in den verschiedensten Kombinationen erfindungswesentlich sein, ohne von dem Schutzumfang der Ansprüche abzuweichen.

### Bezugszeichenliste:

- 1: Filtereinrichtung

- 10: flächiger Trägerkörper
- 11: Filtergehäuse
- 12: Filterkörper
- 13: Raumluftfilter
- 14: elektrischer Leiter
- 15: elektrischer Leiter
- 16: Spannungsquelle
- 17: flächiger Schutzkörper
- 18: flächiger Schutzkörper
- 19: Solarzelle
- 20: Aufnahmekörper
- 21: Vorschaltgerät
- 22: Perforation
- 23: Filtereinsatz

## Patentansprüche

1. Filtereinrichtung (1) zur Unschädlichmachung von Viren, mit wenigstens einem flächig ausgebildeten, luftdurchlässigen Trägerkörper (10), der als Filterkörper (12) für einen Raumluftfilter (13) ausgebildet ist, wobei auf dem flächigen Trägerkörper (10) elektrische Leiter (14, 15) aufgebracht sind, zwischen denen ein elektrisches Potential anlegbar ist, und wobei eine Spannungsquelle (16) vorgesehen ist, wobei die elektrischen Leiter (14, 15) auf dem flächigen Trägerkörper (10) an jeweils getrennten Polen der Spannungsquelle (16) angebunden sind,
**dadurch gekennzeichnet,**
**dass** die elektrischen Leiter (14, 15) derart zueinander angeordnet sind und die Spannungsquelle (16) zum Anlegen einer derartigen elektrischen Spannung ausgebildet ist, dass zwischen den elektrischen Leitern (14, 15) ein elektrisches Feld mit einer Feldstärke im Bereich von 10⁶ V/m bis 10⁹ V/m erzeugbar ist.

2. Filtereinrichtung (1) nach Anspruch 1,
**dadurch gekennzeichnet,**
**dass** die elektrischen Leiter (14, 15) als elektrische Drähte ausgebildet sind und/oder dass die elektrischen Leiter (14, 15) mit elektrisch nicht leitenden Fäden, insbesondere Polymerfäden, verwoben, verstrickt oder auf sonstige Weise zu einem Flächengebilde verbunden sind und/oder dass die elektrischen Leiter (14, 15) einen runden, flachen, eckigen, ovalen oder mehreckigen Querschnitt aufweisen.

3. Filtereinrichtung (1) nach Anspruch 1 oder 2,
**dadurch gekennzeichnet,**
**dass** die elektrischen Leiter (14, 15) einen Abstand von 1µm bis 1cm und/oder von 1µm bis 1mm und/oder von 2,5µm bis 100µm und/oder von 5µm bis 20µm und/oder von 8µm bis 12µm aufweisen.

4. Filtereinrichtung (1) nach einem der Ansprüche 1 bis 3,
**dadurch gekennzeichnet,**
**dass** die elektrischen Leiter (14, 15) Querschnittsabmessungen von 1µm bis 5mm und/oder 2,5µm bis 1mm und/oder von 5µm bis 100µm und/oder von 8µm bis 12µm aufweisen.

5. Filtereinrichtung (1) nach einem der vorgenannten Ansprüche,
**dadurch gekennzeichnet,**
**dass** die elektrischen Leiter (14, 15), zwischen denen das elektrische Potential aufbringbar ist, auf dem flächigen Trägerkörper (10) parallel zueinander und/oder zeilenförmig zueinander verlaufend aufgebracht sind und/oder dass die elektrischen Leiter (14, 15) eine elektrisch nicht leitende Beschichtung aufweisen.

6. Filtereinrichtung (1) nach einem der vorgenannten Ansprüche,
**dadurch gekennzeichnet,**
**dass** die Spannungsquelle (16) eine Spannung von 0,1V bis 10.000V und/oder von 1V bis 1.000V und/oder von 10V bis 100V aufweist und/oder wobei die Spannungsquelle (16) eine Gleichspannungsquelle oder eine Wechselspannungsquelle ist.

7. Filtereinrichtung (1) nach einem der vorgenannten Ansprüche,
**dadurch gekennzeichnet,**
**dass** mehrere flächig ausgebildete, luftdurchlässige Trägerkörper (10) mit auf diesen aufgebrachten elektrischen Leitern (14, 15) vorgesehen sind, zwischen denen ein elektrisches Potential anlegbar ist, und/oder wobei vor und/oder hinter dem oder den flächigen Trägerkörpern (10) wenigstens ein luftdurchlässiger, sich flächig erstreckender Schutzkörper (17, 18) angeordnet und/oder aufgebracht ist.

8. Filtereinrichtung (1) nach einem der vorgenannten Ansprüche,
**dadurch gekennzeichnet,**
**dass** der flächige Trägerkörper (10) und/oder der wenigstens eine flächige Schutzkörper (17, 18) aufeinander aufgebracht sind und/oder wobei der Trägerkörper (10) und/oder der wenigstens eine Schutzkörper (17, 18) aus einem Textil oder aus einem Faservlies ausgebildet sind und/oder wobei die elektrischen Leiter (14, 15) zwischen dem flächigen Trägerkörper (10) und/oder dem wenigstens einen flächigen Schutzkörper (17, 18) angeordnet sind.

9. Filtereinrichtung (1) nach einem der vorgenannten Ansprüche,
**dadurch gekennzeichnet,**
**dass** der wenigstens eine flächige Trägerkörper (10) und/oder der wenigstens eine flächige Schutzkörper (17, 18) in einem Filtergehäuse (11) angeordnet sind, wobei die elektrischen Leiter (14, 15) gitterförmig ausgebildet oder angeordnet sind und sich über zumindest einem Teil des flächigen Trägerkörpers (10) oder im Wesentlichen über dem gesamten flächigen Trägerkörper (10) und/oder dem flächigen Schutzkörper (17, 18) erstrecken, wobei der Trägerkörper (10) und die Schutzkörper (17, 18) so ausgeführt sind, dass diese im Wesentlichen aus zu ihren Erstreckungsebenen orthogonaler Richtung mit der zu reinigenden Luft beaufschlagbar sind.

10. Filtereinrichtung (1) nach einem der vorgenannten Ansprüche,
**dadurch gekennzeichnet,**
**dass** die Spannungsquelle (16) als Netzanschluss, als Batterie, als Akkumulator, als elektrischer Kondensator oder als Solarzelle ausgebildet ist und/oder wobei die Spannungsquelle (16) mit einem Vorschaltgerät (21) verbunden ist.

11. Filtereinrichtung (1) nach einem der vorgenannten Ansprüche,
**dadurch gekennzeichnet,**
**dass** die elektrische Spannung auf die elektrischen Leiter (14, 15) gepulst oder getaktet aufgebracht wird, insbesondere mittels einer Ansteuerung durch das Vorschaltgerät (21), wobei bei mehreren Trägerkörpern (10) die auf diesen aufgebrachten elektrischen Leiter (14, 15) gleichzeitig oder nacheinander bestrombar sind.

12. Verfahren zum Betrieb einer Filtereinrichtung (1) zur Unschädlichmachung von Viren gemäß einem der vorgenannten Ansprüche, wobei das Verfahren wenigstens die folgenden Schritte aufweist:
- Anlegen einer derartigen elektrischen Spannung mittels der Spannungsquelle (16), dass zwischen den elektrischen Leitern (14, 15) ein elektrisches Feld mit einer Feldstärke im Bereich von 10⁶ V/m bis 10⁹ V/m erzeugt wird,
- Durchströmen des Trägerkörpers (10) und damit von Zwischenräumen zwischen den elektrischen Leitern (14, 15) mit einem Luftstrom,
- Einwirken des elektrischen Potentials auf Viren, die mit dem Luststrom zwischen den elektrischen Leitern (14, 15) hindurchbewegt werden.

13. Verfahren nach Anspruch 12,
**dadurch gekennzeichnet,**
**dass** mit dem Einwirken des elektrischen Potentials zwischen den elektrischen Leitern (14, 15) auf die Viren eine Wechselwirkung der elektrischen Spannung bzw. des elektrischen Potentials bzw. elektrischen Feldes auf eine Außenstruktur der Viren ausgeführt wird, insbesondere dass die Viren Spike-Proteine aufweisen, wobei durch die Einwirkung des elektrischen Potentials zwischen den elektrischen Leitern (14, 15) auf die Viren die Spike-Proteine manipuliert werden, derart, dass eine anschließende Verbindung der Viren mit organischen Zellen verhindert wird.

14. Modul mit einer Filtereinrichtung (1) nach einem der Ansprüche 1 bis 11 zur Ausführung eines Verfahrens nach Anspruch 12 oder 13, ausgebildet zur nachträglichen oder austauschweisen Anordnung in einem Raumluftfilter (13), insbesondere einem stationären Raumluftfilter (13).

## Claims

1. Filter device (1) for rendering viruses harmless, having at least one flat, air-permeable carrier body (10) which is designed as a filter body (12) for a room air filter (13), electrical conductors (14, 15), between which an electrical potential can be applied, and a voltage source (16) being provided, the electrical conductors (14, 15) being connected on the flat carrier body (10) to separate poles of the voltage source (16) in each case,
**characterised in that**
the electrical conductors (14, 15) are arranged relative to one another and the voltage source (16) is designed to apply an electrical voltage such that an electric field with a field strength in the range from 10⁶V/m to 10⁹V/m can be generated between the electrical conductors (14, 15).

2. Filter device (1) according to claim 1,
**characterised in that**
the electrical conductors (14, 15) are designed as electrical wires and/or **in that** the electrical conductors (14, 15) are interwoven, knitted or otherwise connected to electrically non-conductive threads, in particular polymer threads, to form a flat structure and/or **in that** the electrical conductors (14, 15) have a round, flat, angular, oval or polygonal cross-section.

3. Filter device (1) according to claim 1 or 2,
**characterised in that**
the electrical conductors (14, 15) have a spacing of 1µm to 1cm and/or of 1µm to 1mm and/or of 2.5µm to 100µm and/or of 5µm to 20µm and/or of 8µm to 12µm.

4. Filter device (1) according to one of claims 1 to 3,
**characterised in that**
the electrical conductors (14, 15) have cross-sectional dimensions of 1µm to 5mm and/or 2.5µm to 1mm and/or from 5µm to 100µm and/or from 8µm to 12µm.

5. Filter device (1) according to one of the preceding claims,
**characterised in that**
the electrical conductors (14, 15), between which the electrical potential can be applied, are applied to the flat carrier body (10) parallel to one another and/or extending in rows relative to one another and/or **in that** the electrical conductors (14, 15) have an electrically non-conductive coating.

6. Filter device (1) according to one of the preceding claims,
**characterised in that**
the voltage source (16) has a voltage of from 0.1V to 10,000V and/or from 1V to 1,000V and/or from 10V to 100V and/or wherein the voltage source (16) is a DC voltage source or an AC voltage source.

7. Filter device (1) according to one of the preceding claims,
**characterised in that**
a plurality of flat, air-permeable carrier bodies (10) are provided with electrical conductors (14, 15) applied thereto, between which an electrical potential can be applied, and/or wherein at least one air-permeable protective body (17, 18) extending over a surface is arranged and/or applied in front of and/or behind the flat carrier body or bodies (10).

8. Filter device (1) according to one of the preceding claims,
**characterised in that**
the two-dimensional carrier body (10) and/or the at least one two-dimensional protective body (17, 18) are applied to one another and/or wherein the carrier body (10) and/or the at least one protective body (17, 18) are formed from a textile or from a fiber fleece and/or wherein the electrical conductors (14, 15) are arranged between the two-dimensional carrier body (10) and/or the at least one two-dimensional protective body (17, 18).

9. Filter device (1) according to one of the preceding claims,
**characterised in that**
the at least one flat support body (10) and/or the at least one flat protective body (17, 18) are arranged in a filter housing (11), the electrical conductors (14, 15) being designed or arranged in the form of a grid and extending over at least part of the flat support body (10) or essentially over the entire flat support body (10) and/or the flat protective body (17, 18), the support body (10) and the protective bodies (17, 18) being designed in such a way that they are acted upon by the air to be cleaned essentially from planes orthogonal to their planes of extension, 18), the support body (10) and the protective bodies (17, 18) being designed in such a way that the air to be cleaned can be applied to them essentially from a direction orthogonal to their planes of extension.

10. Filter device (1) according to one of the preceding claims,
**characterised in that**
the voltage source (16) is designed as a mains connection, a battery, an accumulator, an electrical capacitor or a solar cell and/or wherein the voltage source (16) is connected to a ballast (21).

11. Filter device (1) according to one of the preceding claims,
**characterised in that**
the electrical voltage is applied to the electrical conductors (14, 15) in a pulsed or clocked manner, in particular by means of control by the ballast (21), wherein, in the case of a plurality of carrier bodies (10), the electrical conductors (14, 15) applied to these can be energized simultaneously or successively.

12. A method of operating a filter device (1) for rendering viruses harmless according to any one of the preceding claims, the method comprising at least the following steps:
- Application of such an electrical voltage by means of the voltage source (16) that an electrical field with a field strength in the range from 10⁶V/m to 10⁹V/m is generated between the electrical conductors (14, 15),
- Flow of air through the carrier body (10) and thus through the spaces between the electrical conductors (14, 15),
- Effect of the electrical potential on viruses that are moved between the electrical conductors (14, 15) by the pleasure current.

13. Method according to claim 12,
**characterised in that**
with the action of the electrical potential between the electrical conductors (14, 15) on the viruses, an interaction of the electrical voltage or of the electrical potential or electrical field on an outer structure of the viruses is carried out, in particular **in that** the viruses have spike proteins, the spike proteins being manipulated by the action of the electrical potential between the electrical conductors (14, 15) on the viruses in such a way that a subsequent connection of the viruses to organic cells is prevented.

14. Module with a filter device (1) according to one of claims 1 to 11 for carrying out a method according to claim 12 or 13, designed for subsequent or replacement arrangement in a room air filter (13), in particular a stationary room air filter (13).

## Revendications

1. Dispositif de filtrage (1) pour rendre des virus inoffensifs, avec au moins un corps de support (10) plat et perméable à l'air, qui est conçu comme un corps de filtre (12) pour un filtre à air ambiant (13), des conducteurs électriques (14, 15, 16, 17, 18) étant disposés sur le corps de support plat (10), 15), entre lesquels un potentiel électrique peut être appliqué, et dans lequel il est prévu une source de tension (16), les conducteurs électriques (14, 15) étant reliés sur le corps de support plat (10) à des pôles respectivement séparés de la source de tension (16),
**caractérisé en ce que**
les conducteurs électriques (14, 15) sont disposés l'un par rapport à l'autre et que la source de tension (16) est conçue pour appliquer une tension électrique telle qu'un champ électrique d'une intensité de champ dans la plage de 10⁶V/m à 10⁹V/m peut être généré entre les conducteurs électriques (14, 15).

2. Dispositif de filtration (1) selon la revendication 1,
**caractérisé en ce que**
les conducteurs électriques (14, 15) sont réalisés sous forme de fils électriques et/ou **en ce que** les conducteurs électriques (14, 15) sont tissés, tricotés ou reliés d'une autre manière à des fils non conducteurs de l'électricité, en particulier des fils de polymère, pour former un produit plat et/ou **en ce que** les conducteurs électriques (14, 15) présentent une section transversale ronde, plate, angulaire, ovale ou polygonale.

3. Dispositif de filtration (1) selon la revendication 1 ou 2,
**caractérisé en ce que**
les conducteurs électriques (14, 15) présentent une distance de 1µm à 1cm et/ou de 1µm à 1mm et/ou de 2,5µm à 100µm et/ou de 5µm à 20µm et/ou de 8µm à 12µm.

4. Dispositif de filtration (1) selon l'une des revendications 1 à 3,
**caractérisé en ce que**
les conducteurs électriques (14, 15) présentent des dimensions de section transversale de 1 µm à 5 mm et/ou de 2,5 µm à 1 mm et/ou de 5 µm à 100 µm et/ou de 8 µm à 12 µm.

5. Dispositif de filtration (1) selon l'une des revendications précédentes,
**caractérisé en ce que**
les conducteurs électriques (14, 15), entre lesquels le potentiel électrique peut être appliqué, sont appliqués sur le corps de support plat (10) en s'étendant parallèlement les uns aux autres et/ou en ligne les uns par rapport aux autres et/ou que les conducteurs électriques (14, 15) présentent un revêtement non conducteur de l'électricité.

6. Dispositif de filtration (1) selon l'une des revendications précédentes,
**caractérisé en ce que**
la source de tension (16) présente une tension de 0,1V à 10 000V et/ou de 1V à 1 000V et/ou de 10V à 100V et/ou la source de tension (16) étant une source de tension continue ou une source de tension alternative.

7. Dispositif de filtration (1) selon l'une des revendications précédentes,
**caractérisé en ce que**
qu'il est prévu plusieurs corps de support (10) perméables à l'air, réalisés à plat, avec des conducteurs électriques (14, 15) appliqués sur ceux-ci, entre lesquels un potentiel électrique peut être appliqué, et/ou au moins un corps de protection (17, 18) perméable à l'air, s'étendant à plat, étant disposé et/ou appliqué devant et/ou derrière le ou les corps de support (10) à plat.

8. Dispositif de filtration (1) selon l'une des revendications précédentes,
**caractérisé en ce que**
le corps de support plat (10) et/ou le au moins un corps de protection plat (17, 18) sont appliqués l'un sur l'autre et/ou le corps de support (10) et/ou le au moins un corps de protection (17, 18) sont réalisés en un textile ou en un non-tissé et/ou les conducteurs électriques (14, 15) sont disposés entre le corps de support plat (10) et/ou le au moins un corps de protection plat (17, 18).

9. Dispositif de filtration (1) selon l'une des revendications précédentes,
**caractérisé en ce que**
l'au moins un corps de support plat (10) et/ou l'au moins un corps de protection plat (17, 18) sont disposés dans un boîtier de filtre (11), les conducteurs électriques (14, 15) étant réalisés ou disposés en forme de grille et s'étendant sur au moins une partie du corps de support plat (10) ou essentiellement sur l'ensemble du corps de support plat (10) et/ou du corps de protection plat (17, 18), 18), le corps de support (10) et les corps de protection (17, 18) étant réalisés de telle sorte qu'ils peuvent être sollicités par l'air à purifier essentiellement à partir d'une direction orthogonale à leurs plans d'extension.

10. Dispositif de filtration (1) selon l'une des revendications précédentes,
**caractérisé en ce que**
la source de tension (16) est réalisée sous forme de raccordement au réseau, de batterie, d'accumulateur, de condensateur électrique ou de cellule solaire et/ou la source de tension (16) étant reliée à un ballast (21).

11. Dispositif de filtration (1) selon l'une des revendications précédentes,
**caractérisé en ce que**
la tension électrique est appliquée aux conducteurs électriques (14, 15) de manière pulsée ou cadencée, en particulier au moyen d'une commande par le ballast (21), les conducteurs électriques (14, 15) appliqués sur plusieurs corps de support (10) pouvant être alimentés simultanément ou successivement.

12. Procédé d'exploitation d'un dispositif de filtrage (1) pour rendre inoffensifs des virus selon l'une des revendications précitées, le procédé comprenant au moins les étapes suivantes :
- l'application d'une tension électrique au moyen de la source de tension (16) de telle sorte qu'un champ électrique ayant une intensité de champ dans la plage de 10⁶V/m à 10⁹V/m soit généré entre les conducteurs électriques (14, 15),
- le passage d'un courant d'air à travers le corps de support (10) et donc à travers des espaces entre les conducteurs électriques (14, 15),
- action du potentiel électrique sur les virus qui sont déplacés par le courant de plaisir entre les conducteurs électriques (14, 15).

13. Procédé selon la revendication 12,
**caractérisé en ce que**
qu'avec l'action du potentiel électrique entre les conducteurs électriques (14, 15) sur les virus, une interaction de la tension électrique ou du potentiel électrique ou du champ électrique est réalisée sur une structure extérieure des virus, en particulier que les virus présentent des protéines spike, les protéines spike étant manipulées par l'action du potentiel électrique entre les conducteurs électriques (14, 15) sur les virus, de telle sorte qu'une liaison ultérieure des virus avec des cellules organiques est empêchée.

14. Module comprenant un dispositif de filtration (1) selon l'une des revendications 1 à 11 pour la mise en œuvre d'un procédé selon la revendication 12 ou 13, conçu pour être disposé ultérieurement ou en remplacement dans un filtre à air ambiant (13), en particulier un filtre à air ambiant fixe (13).
